# EUROPÄISCHE PATENTSCHRIFT

(11) **EP 0 049 430 B1**
(45) Veröffentlichungstag und Bekanntmachung des Hinweises auf die Patenterteilung: **11.04.1984**
(21) Anmeldenummer: 81107630.6
(22) Anmeldetag: 25.09.1981
(51) Int. Cl.: B65D 1/26, B65D 21/02

(54) **Massengutbehälter mit einem Deckel, vorzugsweise zur Verwendung als Einweg-Transportgefäss**
Bulk goods container with lid for use as a disposable transport cask
Récipient pour produits en masse avec couvercle employé comme fût de tramsport rejettable

(30) Priorität: 01.10.1980 DE 3037038
(43) Veröffentlichungstag der Anmeldung: 14.04.1982
(73) Patentinhaber: Lentjes, Theodor, D-4600 Dortmund-Wichlinghofen (DE)
(72) Erfinder: Lentjes, Theodor, D-4600 Dortmund-Wichlinghofen (DE)
(74) Vertreter: Becker, Thomas, Dr., Dipl.-Ing.

## Beschreibung

Die Erfindung betrifft einen Massengutbehälter mit Deckel, vorzugsweise zur Verwendung als Einweg-Transportgefäß für Gift und/oder Krankenhausmüll.

Als Einweg-Transportgefäß sind Aufnahmebehälter unterschiedlichster Bauart und aus den verschiedensten Materialien bekannt. So ist es beispielsweise bekannt, Waschpulver oder dgl. in Pappzylindern zu lagern. Solche Pappzylinder sind umweltfreundlich aber teuer in der Herstellung und gegenüber Feuchtigkeit äußerst empfindlich und deshalb für Flüssigkeiten oder zur Aufbewahrung in nicht ganz trockenen Räumen ungeeignet.

Zur Aufnahme von Flüssigkeiten ist es deshalb üblich, gespritzte Kunststoffeimer zu verwenden, die jedoch in der Herstellung relativ teuer sind. Weiter ist es bekannt, Müllsäcke aus Papier oder Kunststoff zu verwenden. Solche Müllsäcke sind im ungebrauchten Zustand platzsparend zu lagern und preiswert in der Herstellung. Sie sind jedoch äußerst empfindlich gegenüber scharfkantigem Müll.

Für Sondermüll, z. B. für medizinischen Müll, wie er in Krankenhäusern, bei Ärzten oder in Labors anfällt, ist es durch die DE-A-22 33 435 bekannt, diesen Müll gesondert, z. B. in Müllsäcken oder im Inneren wasserdicht kaschierter Pappzylinder zu sammeln, diese dann zu verschließen und der Müllverbrennung zuzuführen. Die bekannten Behälter haben den Nachteil, daß sie nicht mit Sicherheit das Austreten von Flüssigkeit, wie z. B. Blut oder dgl., verhindern können. Zum anderen besteht auch die Gefahr, daß spitze oder scharfe Gegenstände im Müll, wie Wegwerfspritzen oder dgl., die Wände durchstoßen, so daß eine Verletzungsgefahr für die handhabenden Personen besteht.

Aus diesem Grunde werden in Krankenhäusern häufig die im Haushalt üblichen großvolumigen, gespritzten Kunststoffeimer eingesetzt, die, wie bereits erwähnt, vergleichsweise teuer sind, andererseits ist eine Entleerung derartiger Eimer zum Mehrfachgebrauch und anschließende Reinigung und Desinfektion mit noch erheblicheren Kosten verbunden.

Aufgabe der Erfindung ist es deshalb, einen zuverlässigen Verpackungs- und Transportbehälter zu schaffen, der platzsparend zu lagern, umweltfreundlich, billig, gut transportabel, luftdicht zu verschließen und sicher sowohl gegen Flüssigkeiten als auch gegenüber scharfkantigem Müll ist.

Diese Aufgabe der Erfindung wird bei dem Massengutbehälter der eingangs bezeichneten Art dadurch gelöst, daß der die Behälteröffnung begrenzende Handhabungs- und Versteifungsrand in seinen Außenabmessungen den Außenabmessungen der vorgeschnittenen Ausgangsfolie für einen Vakuumziehvorgang entspricht, und das Materialstärkenverhältnis zwischen dem Versteifungsrand und dem gezogenen Teil wenigstens 4,5 : 1 beträgt.

Durch die Gestaltung eines derartigen Behälters aus vakuumgezogenem Folienmaterial wird zum einen erreicht, daß der Behälter vergleichsweise wirtschaftlich herzustellen und daher als Wegwerfartikel verwendbar ist, zum anderen gewährleisten derartige Folienmaterialien Flüssigkeitsdichtheit und eine entsprechend hohe Steifigkeit bei geeigneter Formgebung, so daß die Behälter sowohl leer, als auch gefüllt stapelbar sind.

Grundsätzlich sind tiefgezogene Behälter, beispielsweise zur Aufnahme von zum alsbaldigen Verbrauch bestimmter Lebensmitteln, wie Quark, Joghurt oder dgl., bekannt. Die bekannten Behälter sind jedoch von ihrem statischen Aufbau her zum sicheren Transport größerer Mengen luftdicht abgeschlossenen Mülls nicht geeignet. Die Massengutbehälter nach der Erfindung sind vorzugsweise für Aufnahmevolumen über 25 Liter ausgelegt.

Nach einem weiteren Merkmal der Erfindung ist es vorgesehen, daß zur weiteren Verstärkung in die Gefäßwände Versteifungsrippen eingezogen sind und der Behälterboden nach innen gewölbt ist.

Es hat sich als zweckmäßig erwiesen, wenn der Behälter im wesentlichen als viereckiger Kasten mit vom Rand- zum Bodenbereich hin konisch verlaufenden Behälterwänden ausgebildet ist. Diese Formgebung hat zum einen den Vorteil, daß sich durch die konischen Wandflächen, wie bei derartigen vakuumgezogenen Kleinstbehältern bekannt, im leeren Zustand eine hohe Stapelfähigkeit ergibt, so daß bei der Lagerhaltung ein sehr geringer Raum benötigt wird, zum anderen können die gefüllten Behälter in rechteckiger Form auf der Ladefläche eines Transportfahrzeuges günstiger und dichter aufgestellt werden. Die gute Stapelbarkeit der leeren Behälter wird noch durch in die Gefäßwände eingezogene Sicken erhöht, die ein Festsaugen der ineinander gestapelten leeren Behälter verhindern.

Die Stapelbarkeit der gefüllten Behälter wird besonders durch die erfindungsgemäße Form des Deckels sichergestellt. Die nach innen gerichteten Schrägen des Deckels wirken formschlüssig mit den Abschrägungen des Behälters zusammen und vermeiden dadurch, daß Querkräfte auf die zwischen Behälter und Deckel angeordnete Klebefolie wirken. Der aufgesetzte Deckel ergibt somit eine sichere Standfläche für den nachfolgenden Behälter. Durch die im Deckel angeordnete, nach oben gerichtete Stapelwulst werden die übereinander gestapelten Behälter sicher in ihrer Lage fixiert. Diese Fixierung wird außerdem durch die nach oben gerichtete Deckelwölbung, die von unten in die Bodenwölbung des nachfolgenden Behälters greift, unterstützt.

Nach einem weiteren Merkmal der Erfindung ist diese stapelwulst als umlaufender, definierter Rißverschluß ausgeführt. Diese Ausgestaltung ist besonders dann vorteilhaft, wenn der Behälterdeckel mit Hilfe einer Folienschweißmaschine unlösbar auf dem Aufnahmegefäß be- fes;igt ist.

Diese Ausführung eignet sich auch besonders für Pulvergüter wie Waschpulver und dgl. Der Deckel kann jedoch auch mit einem Schnappverschluß versehen werden. In diesem Falle weist der Deckelrand Ansätze oder Einziehungen auf, die elastisch über den Versteifungsrand des Aufnahmegefäßes greifen.

In besonderer Ausgestaltung sieht die Erfindung vor, daß Behälter und Deckel einstückig aus dem vakuumgezogenen Material ausgebildet sind. In diesem Fall ist zwischen dem Versteifungsrand des Aufnahmegefäßes und dem Deckelrand eine definierte Knickkante vorgesehen. Der Preis solcher Behälter ist marktentscheidend. Die Summe der Kosteneinsparungen aus reduzierten Hand- und Maschinenzeiten sowie Materialgewicht und Abfallvermeidung ergeben mit der Erfindung optimale Werte. Weitere Vorteile, Einzelheiten und Merkmale der Erfindung ergeben sich aus der nachfolgenden Beschreibung sowie anhand der Zeichnungen.

Es zeigen :
Figur 1 eine Draufsicht auf das erfindungsgemäße Aufnahmegefäß ;
Figur 2 eine Seitenansicht des erfindungsgemäßen Aufnahmegefäßes gemäß Schnitt I-I der Figur 1 ;
Figur 3 eine Draufsicht auf den Deckel ;
Figur 4 eine Seitenansicht des Deckels gemäß Schnitt 11-11 der Figur 3 ;
Figur 5 in schematischer Form ein weiteres Ausführungsbeispiel des eigensteifen Behälters in perspektivischer Ansicht.

Der Massengutbehälter ist im allgemeinen mit 1 bezeichnet. Er besteht aus einem Aufnahmegefäß 3 und einem Deckel 13. Das Aufnahmegefäß 3 weist einen handhabungs- und Versteifungsrand 2 auf, dessen Stärke wenigstens das, 4,5-fache der Stärke der Gefäßwände 4 beträgt. Auf dem Versteifungsrand 2 ist eine Klebefolie 10 angebracht, die durch einen Schutzfilm 11 abgedeckt ist. Klebefolie und Schutzfilm sind vorzugsweise einstückig ausgeführt und weisen an den Ecken 12 des Aufnahmegefäßes 3 Einschnitte auf, die sich wenigstens über Teile ihrer Breite erstrecken. Der obere Teil der nach unten konisch zulaufenden Gefäßwände 4 ist als Abschrägung 7 ausgeführt. Die Abschrägungen 7 dienen als Zentrier- und Anlageflächen für entsprechende Schrägen 15 des Deckels 13. Da die Gefäßwände 4 eine verhältnismäßig geringe Stärke haben, sind aus Festigungsgründen Versteifungsrippen 5 vorgesehen. Außerdem sind in die Gefäßwände Sicken 6 eingezogen, die ein Festsaugen der ineinander gestapelten, leeren Transportgefäße verhindern. Durch eine nach innen gerichtete Versteifungs- und Stapelwölbung 9 ist der Gefäßboden 8 zusätzlich ausgesteift.

Das Aufnahmegefäß 3 kann mit dem Deckel 13 luftdicht verschlossen werden. Der Deckel weist deshalb ebenfalls einen Rand 14 auf, der in seinen Abmessungen dem Versteifungsrand 2 des Aufnahmegefäßes entspricht. Der stabil ausgeführte Deckelrand 14 wird, nach Entfernen des Schutzfilmes 11, auf die Klebefolie 10 gedrückt und schließt das Aufnahmegefäße 3 luftdicht ab. Um diesen Klebeverschluß von Querbeanspruchungen freizuhalten, sind in den Deckel 13 Schrägen 15 eingeformt, die, wie beschrieben, mit den Abschrägungen 7 des Aufnahmegefäßes 3 zusammenwirken. Der Deckel 13 weist weiter eine Stapelwulst 16 auf, deren Ausmaße auf die Außenkonturen des Gefäßbodens abgestimmt sind. Durch diese Stapelwulst 16 wird folglich ein Verrutschen der aufeinander gestapelten, gefüllten Behälter verhindert. Die nach oben gerichtete Versteifungs- und Stapelwölbung 19 des Deckels 13, die beim Stapeln in die Versteifungs- und Stapelwölbung 9 des darüber stehenden Aufnahmegefäßes greift, ergibt zusätzliche Standsicherheit.

Obwohl der beschriebene eigensteife Behälter vorzugsweise für Sondermüll, wie er z. B. in Krankenhäusern oder dgl. anfällt, konzipiert ist, eignet er sich gleichwohl hervorragend als Einweg-Transportgefäß.

So kann z. B. der Deckel 13 mit dem Aufnahmegefäß 3 mittels eines Folienschweißgerätes oder dgl. nach Einfüllen des Transportmediums unlösbar verschlossen werden. Zum Öffnen des Behälters ist dann ein Rißverschluß 17 vorgesehen, der in die Stapelwulst 16 eingeformt ist. Zu diesem Zweck ist die Stapelwulst 16 als Doppelwulst 21 ausgebildet, zwischen deren beiden aufragenden Wülsten 22 eine geringer gedehnte, streifenförmige Zone 23 stärkeren Materials verbleibt. Die streifenförmige Zone 23 kann leicht aus dem Deckel 13 gerissen werden, so daß das Aufnahmegefäß 3 zugängig wird. Neben Klebefolie oder Rißverschluß sind weitere Verschlußarten möglich. So kann der Deckelrand 14 mit Ansätzen oder Einziehungen 18 versehen werden, die über den Versteifungsrand 2 des Aufnahmegefäßes 3 greifen und einen beliebig zu öffnenden Schnappverschluß ergeben.

Obwohl der erfindungsgemäße eigensteife Behälter vorzugsweise zweiteilig ausgeführt ist, d. h. aus einem Aufnahmegefäß 3 und einem separaten Deckel 13 besteht, ist es grundsätzlich möglich, den Behälter einteilig herzustellen. Bei dieser Ausführungsform ist zwischen dem Transportrand 2 des Aufnahmegefäßes und dem Deckelrand 14 eine Knickkante 20 vorgesehen, die vorzugsweise als gezogene Nut 24 ausgebildet ist.

## Patentansprüche

1. Massengutbehälter (1) mit einem Deckel (13), vorzugsweise zur Verwendung als Einweg-transportgefäß für Gift und oder Krankenhausmüll, dadurch gekennzeichnet, daß der die Behälteröffnung bildende Handhabungs- und Versteifungsrand (2) in seinen Außenabmessungen den Außenabmessungen der vorgeschnittenen Ausgangsfolie für einen Vakuumziehvorgang entspricht und das Materialstärkenverhältnis zwischen Handhabungs- und Versteifungsrand (2) und dem gezogenen Teil wenigstens 4,5 : 1 beträgt.

2. Massengutbehälter nach Anspruch 1, dadurch gekennzeichnet, daß zur Versteifung der Gefäßwände (4) vertikale Versteifungsrippen (5) meanderartig über die vier Gefäßwände (4) des rechteckigen Behälters verteilt sind.

3. Massengutbehälter nach den Ansprüchen 1 und 2, dadurch gekennzeichnet, daß in den Ge-, faßwänden (4) unmittelbar unterhalb des Versteifungsrandes (2) Sicken (6) als Abstandshalter eingezogen sind.

4. Massengutbehälter nach einem oder mehreren der vorherigen Ansprüche, dadurch gekennzeichnet, daß die Gefäßwände (4) im Bereich unterhalb des Versteifungsrandes (2) nach innen gerichtete Abschrägungen (7) als Zentrier- und Anlageflächen für den Deckel (13) aufweisen.

5. Massengutbehälter nach einem oder mehreren der vorherigen Ansprüche, dadurch gekennzeichnet, daß im Gefäßboden (8) eine nach innen gerichtete Versteifungs- und Stapelwölbung (9) und im Deckel (13) eine nach außen gerichtete Versteifungs- und Stapelwölbung (19) vorgesehen ist.

6. Massengutbehälter nach einem oder mehreren der vorherigen Ansprüche, dadurch gekennzeichnet, daß die Gefäßwände (4) vom Versteifungsrand (2) zum Gefäßboden (8) hin konisch verlaufen.

7. Massengutbehälter nach einem oder mehreren der vorherigen Ansprüche, dadurch gekennzeichnet, daß der Versteifungsrand (2) oder der Deckelrand (14) mit einer umlaufenden Klebefolie (10) versehen sind.

8. Massengutbehälter nach Anspruch 7, dadurch gekennzeichnet, daß die umlaufende Klebefolie (10) mit einem einstückigen Schutzfilm (11) abgedeckt ist.

9. Massengutbehälter nach den Ansprüchen 7 und 8, dadurch gekennzeichnet, daß die ungeteilte, umlaufende Klebefolie (10) und der Schutzfilm (11) im Bereich der Behälterecken (12) von außen über Teile ihrer Breite eingeschnitten sind.

10. Massengutbehälter mit Deckel nach Anspruch 1, dadurch gekennzeichnet, daß der ebenfalls aus vakuumgezogenem Folienmaterial hergestellte Deckel (13) in seinen Abmessungen dem Versteifungsrand (2) des Gefäßes (3) entspricht und aus wesentlich dünnerem Ausgangsmaterial gezogen ist.

11. Massengutbehälter nach einem oder mehreren der vorherigen Ansprüche, dadurch gekennzeichnet, daß der Deckel (13) innerhalb seines Randes (14) nach innen gerichtete Schrägen (15) aufweist, die mit den Abschrägungen (7) des Aufnahmegefäßes (3) zusammenwirken.

12. Massengutbehälter nach einem oder mehreren der vorherigen Ansprüche, dadurch gekennzeichnet, daß der Deckel (13) eine nach oben gerichtete Stapelwulst (16) aufweist.

13. Massengutbehälter mit Deckel nach einem oder mehreren der vorherigen Ansprüche, dadurch gekennzeichnet, daß die Stapelwulst (16) mit einem umlaufenden, definierten Rißverschluß (17) ausgestattet ist.

14. Massengutbehälter nach einem oder mehreren der vorherigen Ansprüche, dadurch gekennzeichnet, daß der Rißverschluß (17) von der Stapelwulst (16) gebildet ist, die als Doppelwulst (21) ausgebildet und zwischen ihren beiden aufragenden Wulsten (22) eine geringer gedehnte, streifenförmige Zone (23) stärkeren Materials aufweist.

15. Massengutbehälter mit Deckel nach einem oder mehreren der vorherigen Ansprüche, dadurch gekennzeichnet, daß der Deckelrand (14) durch angeformte Ansätze oder Einziehungen (18) in Verbindung mit dem Versteifungsrand (2) des Aufnahmegefäßes (3) einen Schnappverschluß bildet.

16. Massengutbehälter mit Deckel nach einem oder mehreren der vorherigen Ansprüche, dadurch gekennzeichnet, daß der Deckel (13) eine nach oben gerichtete Versteifungs- und Stapelwölbung (19) aufweist, die in ihren Dimensionen etwas geringer ist, als die entsprechende Versteifungs- und Stapelwölbung des Gefäßbodens (8).

17. Massengutbehälter mit Deckel nach einem oder mehreren der vorherigen Ansprüche, dadurch gekennzeichnet, daß der Behälter (1) und der Deckel (13) einstückig aus tiefgezogenem Folienmaterial geformt sind.

18. Massengutbehälter mit Deckel nach einem oder mehreren der vorherigen Ansprüche, dadurch gekennzeichnet, daß zwischen dem Versteifungsrand (2) des Aufnahmegefäßes (3) und dem Rand (14) des Deckels (13) eine definierte Knickkante (20) vorzugsweise als gezogene Nut (24) vorgesehen ist.

## Claims

1. A bulk material container (1) having a cover (13), preferably for use as a one-trip transportation container for poison and/or hospital refuse, characterised in that the handling and stiffening rim portion (2) which forms the opening of the container corresponds in its outside dimensions to the outside dimensions of the precut starting film or foil for a vacuum drawing operation, and the ratio in respect of thickness of material as between the handling and stiffening rim portion (2) and the drawn portion is at least 4.5 : 1.

2. A container according to claim 1, characterised in that, for the purposes of stiffening the walls (4) of the container, vertical stiffening ribs (5) are distributed in a meander-like configuration over the four walls (4) of the square or rectangular container.

3. A container according to claims 1 and 2, characterised in that projection portions (6) are drawn in the walls (4) of the container, directly underneath the stiffening rim portion (2), to act as spacer means.

4. A container according to one or more of the preceding claims, characterised in that the walls (4) of the container, in the region below the stiffening rim portion (2), have inwardly directed bevel portions (7) as centering and contact surfaces for the cover (13).

5. A container according to one or more of the preceding claims, characterised in that an inwardly directed stiffening and stacking curved portion (9) is provided in the bottom (8) of the container and an outwardly directed stiffening and stacking curved portion (19) is provided in the cover (13).

6. A container according to one or more of the preceding claims, characterised in that the walls (4) of the container extend in a conical configuration from the stiffening rim portion (2) to the bottom (8) of the container.

7. A container according to one or more of the preceding claims, characterised in that the stiffening rim portion (2) or the cover rim portion (14) are provided with a peripheral adhesive foil (10).

8. A container according to claim 7, characterised in that the peripheral adhesive foil (10) is covered with a one-piece protective film (11).

9. A container according to claims 7 and 8, characterised in that the undivided peripheral adhesive foil (10) and the protective film (11) are cut into, from the outside, over portions of the width thereof, in the region of the corners (12) of the container.

10. A container with cover according to claim 1, characterised in that the cover (13) which is also made from vacuum-drawn foil material corresponds in its dimensions to the stiffening rim portion (2) of the container (3) and is drawn from substantially thinner starting material.

11. A container according to one or more of the preceding claims, characterised in that the cover (13) is provided, inwardly of its rim portion (14), with inwardly directed inclined portions (15) which co-operate with the inclined portions (7) of the container body (3).

12. A container according to one more of the preceding claims, characterised in that the cover (13) has an upwardly directed stacking bead (16).

13. A container with cover according to one or more of the preceding claims, characterised in that the stacking bead (16) is provided with a defined tear-open closure means (17) extending therearound.

14. A container according to one or more of the preceding claims, characterised in that the tear-open closure means (17) is formed by the stacking bead (16) which is in the form of a double bead (21) and which has, between its two upwardly projecting beads (22), a less severely stretched, strip-shaped zone (23) of thicker material.

15. A container with cover according to one or more of the preceding claims, characterised in that the cover rim portion (14) forms a snap closure means by virtue of projections or inwardly extending portions (18) formed thereon, in conjunction with the stiffening rim portion (2) of the container body (3).

16. A container with cover according to one or more of the preceding claims, characterised in that the cover (13) has an upwardly directed stiffening and stacking curved portion (19) which is somewhat smaller in respect of its dimensions than the corresponding stiffening and stacking curved portion of the bottom (8) of the container body.

17. A container with cover according to one or more of the preceding claims, characterised in that the container (1) and the cover (13) are formed integrally from deep-drawn foil material.

18. A container with cover according to one or more of the preceding claims, characterised in that a defined bend edge (20), preferably in the form of a drawn-out groove (24), is provided between the stiffening rim portion (2) of the container body (3) and the rim portion (14) of the cover (13).

## Revendications

1. Conteneur (1) pour matières en vrac comportant un couvercle (13), à utiliser de préférence en tant que récipient jetable pour le transport de poisons et/ou de déchets d'hôpitaux, caractérisé par le fait que les dimensions externes du rebord (2) de préhension et de rigidification, formant l'ouverture du conteneur, correspondent aux dimensions externes de la feuille initiale prédécoupée pour un procédé de formage sous vide et le rapport d'épaisseur de matière entre le rebord (2) de préhension et de rigidification et la partie formée est d'au moins 4,5 à 1.

2. Conteneur pour matières en vrac selon la revendication 1, caractérisé par le fait que des nervures verticales de renforcement (5) sont réparties en forme de méandres sur les quatre parois (4) du réceptacle du conteneur carré, afin de rigidifier les parois (4) du réceptacle.

3. Conteneur pour matières en vrac selon les revendications 1 et 2, caractérisé par le fait que des membrures (6) faisant office d'organes d'espacement sont repoussées vers l'intérieur dans les parois (4) du réceptacle, immédiatement au-dessous du rebord de rigidification (2).

4. Conteneur pour matières en vrac selon l'une ou plusieurs des revendications précédentes, caractérisé par le fait que, dans la région située au-dessous du rebord de rigidification (2), les parois (4) du réceptacle présentent des pans inclinés (7) orientés vers l'intérieur en guise de . surfaces de centrage et d'appui pour le couvercle (13).

5. Conteneur pour matières en vrac selon l'une ou plusieurs des revendications précédentes, caractérisé par le fait qu'un bombement (9.) de rigidification et d'empilement, dirigé vers l'intérieur, est prévu dans le fond (8) du réceptacle et un bombement (19) de rigidification et d'empilement, dirigé vers l'extérieur, est prévu dans le couvercle (13).

6. Conteneur pour matières en vrac selon l'une ou plusieurs des revendications précédentes, caractérisé par le fait que les parois (4) du réceptacle s'étendent coniquement du rebord de rigidification (2) en direction du fond (8) du réceptacle.

7. Conteneur pour matières en vrac selon l'une ou plusieurs des revendications précédentes, caractérisé par le fait que le rebord de rigidification (2) ou le rebord (14) du couvercle sont munis d'une feuille adhésive circonférentielle (10).

8. Conteneur pour matières en vrac selon la revendication 7, caractérisé par le fait que la feuille adhésive circonférentielle (10) est recou- verte par un film protecteur (11) d'un seul tenant.

9. Conteneur pour matières en vrac selon les revendications 7 et 8, caractérisé par le fait que la feuille adhésive circonférentielle (10) d'un seul tenant, ainsi que le film protecteur (11), sont entaillés de l'extérieur sur des parties de leur largeur au voisinage des angles (12) du conteneur.

10. Conteneur pour matières en vrac équipé d'un couvercle, selon la revendication 1, caractérisé par le fait que les dimensions du couvercle (13), également fabriqué en une matière en feuille déformée sous vide, correspondent à celles du rebord de rigidification (2) du réceptacle (3), ledit couvercle étant embouti en une matière de départ sensiblement plus mince.

11. Conteneur pour matières en vrac selon l'une ou plusieurs des revendications précédentes, caractérisé par le fait que, à l'intérieur de son rebord (14), le couvercle (13) présente des biseaux (15) orientés vers l'intérieur, qui coopèrent avec les pans inclinés (7) du réceptacle (3).

12. Conteneur pour matières en vrac selon l'une ou plusieurs des revendications précédentes, caractérisé par le fait que le couvercle (13) comporte un bourrelet d'empilement (16) dirigé vers le haut.

13. Conteneur pour matières en vrac équipé d'un couvercle, selon l'une ou plusieurs des revendications précédentes, caractérisé par le fait que le bourrelet d'empilement (16) est doté d'une fermeture circonférentielle arrachable (17) d'emplacement déterminé.

14. Conteneur pour matières en vrac selon l'une ou plusieurs des revendications précédentes, caractérisé par le fait que la fermeture arrachable (17) est formée par le bourrelet d'empilement (16) qui est réalisé sous la forme d'un bourrelet double (21) et présente, entre ses deux renflements saillants (22), une zone (23) en forme de bande, de faible étendue et de plus grande épaisseur de matière.

15. Conteneur pour matières en vrac équipé d'un couvercle, selon l'une ou plusieurs des revendications précédentes, caractérisé par le fait que, grâce à des saillies ou renfoncements solidaires (18), le rebord (14) du couvercle forme une fermeture par emboîtement en conjugaison avec le rebord de rigidification (2) du réceptacle (3).

16. Conteneur pour matières en vrac équipé d'un couvercle, selon l'une ou plusieurs des revendications précédentes, caractérisé par le fait que le couvercle (13) présente un bombement de rigidification et d'empilement (19) qui est dirigé vers le haut et dont les dimensions sont sensiblement plus petites que celles du bombement correspondant de rigidification et d'empilement du fond (8) du réceptacle.

17. Conteneur pour matières en vrac équipé d'un couvercle, selon l'une ou plusieurs des revendications précédentes, caractérisé par le fait que le conteneur (1) et le couvercle (13) sont formés d'un seul tenant en une matière en feuille emboutie.

18. Conteneur pour matières en vrac équipé d'un couvercle, selon l'une ou plusieurs des revendications précédentes, caractérisé par le fait qu'il est prévu, entre le rebord de rigidification (2) du réceptacle (3) et le rebord (14) du couvercle (13), une arête pliable déterminée (20) consistant de préférence en une gorge obtenue par formage (24).
